# EUROPÄISCHE PATENTSCHRIFT

(11) **EP 0 712 339 B1**
(45) Veröffentlichungstag und Bekanntmachung des Hinweises auf die Patenterteilung: **07.05.1997**
(21) Anmeldenummer: 94920884.7
(22) Anmeldetag: 16.07.1994
(51) Int. Cl.: B22C 15/24

(54) **SCHUSSKOPF FÜR EINE KERNSCHIESSMASCHINE**
SHOOTING HEAD FOR A CORE SHOOTER
TETE DE SOUFFLAGE POUR MACHINE A TIRER LES NOYAUX

(30) Priorität: 04.08.1993 DE 4326180
(43) Veröffentlichungstag der Anmeldung: 22.05.1996
(73) Patentinhaber: Adolf Hottinger Maschinenbau GmbH, D-68219 Mannheim (DE)
(72) Erfinder: LANDUA, Werner, D-68219 Mannheim (DE)
(74) Vertreter: Naumann, Ulrich, Dr.-Ing.
(86) Internationale Anmeldenummer: DE9400821
(87) Internationale Veröffentlichungsnummer: WO9504620

(56) Entgegenhaltungen:
- DE-C- 4 128 952
- GB-A- 2 001 268
- 'Schiessen statt Rütteln zur Vorverdichtung beim Hochdruckformen' , GIESSEREI VOL. 64, NO. 25, (1977)-12), SEITE 675 , TECHNISCHE UMSCHAU, DüSSELDORF siehe Abbildung 1

## Beschreibung

Die Erfindung betrifft einen Schußkopf für eine Kernschießmaschine zum Schießen von Gießereikernen oder -formen, mit einer einlaßseitigen Öffnung zum wahlweisen Anschluß einer mit einem Auslaßrogan in den Schußkopf eintauchenden, den Füllstand vorgebenden Füllvorrichtung oder eines zur abdichtenden Druckluftbeaufschlagung dienenden Spannkopfes und einer auslaßseitig angeordneten, Schußdüsen aufweisenden Schußplatte.

Kernschießmaschinen mit Schußköpfen der in Rede stehenden Art sind seit langem aus der Praxis bekannt. Lediglich beispielhaft wird hierzu auf die DE 41 28 952 C1 verwiesen.

Insbesondere im Rahmen einer automatischen Kernpaket-Fertigung sind die bekannten Schußköpfe der in Rede stehenden Art jedoch problematisch, da je nach zu schießendem Kern Schußgewichtsdifferenzen zwischen 60 kg und 1 kg auftreten, wobei die Schußköpfe in der Regel maximal 70 kg Kernsand aufnehmen können. Ungeachtet der Größe des zu schießenden Kerns sind jedoch die Außenmaße der Schießköpfe insbesondere bei der automatischen Kernpaket-Fertigung vorgegeben, müssen nämlich die Schußköpfe in der Kernschießmaschine ungeachtet der zu schießenden Kerne austauschbar sein. Folglich befindet sich bei sehr kleinen zu schießenden Kernen ein erheblicher Vorrat an Sand und Bindemittel im Inneren des Schußkopfes, wobei das geringe Schußgewicht einen nur geringen Durchsatz an Kernsand und Bindemittel verursacht. Dieser geringe Durchsatz führt bei erheblichen Sandvorräten im Schußkopf und insbesondere aufgrund der innerhalb des Schußkopfes herrschenden Temperatur von etwa 35°C zu einer Alterung des mit dem Kernsand vermengten Bindemittels, so daß die bei sehr geringem Sanddurchsatz geschossenen Kerne oftmals keine hinreichende Festigkeit mehr aufweisen.

Des weiteren muß die zum Schießen erforderliche Druckluft durch den gesamten Sandvorrat innerhalb des Schußkopfes hindurchdringen, so daß bereits innerhalb des Schußkopfes eine doch ganz erhebliche Verdichtung stattfindet, die das Schießen der Kerne erschwert, wenn nicht sogar bei Verklumpungen im Bereich vor den Düsen unmöglich macht.

Nun wurde in der DE 41 28 952 C1 bereits vorgeschlagen, das Problem des mit Druckluft zu durchdringenden Sandvorrats innerhalb des Schußkopfes dahingehend zu lindern, daß eine Füllvorrichtung bzw. ein in den Schußkopf eintauchendes Auslaßorgan der Füllvorrichtung unter Vorgabe einer bestimmten Füllhöhe füllt, wobei der Schußkopf lediglich partiell gefüllt wird. Des weiteren wird der eingefüllte Formsand mittels einer Verschlußklappe des Auslaßorgans mehr oder weniger glatt gestrichen, so daß der innerhalb des Schußkopfes befindliche Kernsand quasi gleichmäßig verteilt ist. Dennoch ist es auch hier erforderlich, bei sehr kleinen zu schießenden Kernen eine erhebliche Kernsandmenge einzufüllen, da beim Einfüllen lediglich einer geringen Menge an Kernsand nicht alle Schußdüsen mit hinreichender Sandmenge versorgt wären. Beim vollständigen Füllen des Schußkopfes liegt auch nach Glattstreichen nach wie vor die zuvor genannte Alterungsproblematik einerseits und die Problematik des Durchdringens mit Druckluft der gesamten im Schußkopf befindlichen Vorratsmenge an Kernsand vor, so daß auch hier die Gefahr ungewollter Vorverdichtungen innerhalb des Schußkopfes auftritt.

Nun hat die Anmelderin bereits selbst eine weitere Problemlösung hinsichtlich der Gefahr einer innerhalb des Schußkopfes stattfindenden Vorverdichtung vorgeschlagen, nämlich durch die nicht von veröffentlichte deutsche Patentanmeldung P 42 08 647.7-24. Hier wird zur Vermeidung einer ungewollten Vorverdichtung innerhalb des Schußkopfes eine Einrichtung zur Verwirbelung bzw. gleichmäßigen Verteilung der aus der Luftzuführung in den Schußkopf strömenden Druckluft vorgesehen, wobei es sich hier um einen sogenannten Spaltfilter mit schlitzförmig ausgestalteten Durchgängen handelt. Die Alterungsproblematik ist hier jedoch nicht gelöst.

Auch eine Zusammenschau einerseits des aus der DE 41 28 952 C1 bekannten Standes der Technik betreffend eine Einfülleinrichtung und andererseits der mit der deutschen Patentanmeldung P 42 08 647.7-24 beanspruchten Verwirbelung der zum Schießen erforderlichen Druckluft mittels eines Spaltfilters vermag das insbesondere bei sehr kleinen zu schießenden Kernen auftretende Problem sowohl hinsichtlich der Alterung des Bindemittels innerhalb des Schußkopfes als auch hinsichtlich einer ungewollten Vorverdichtung innerhalb des Schußkopfes allenfalls zu lindern, nicht jedoch zu lösen.

Der vorliegenden Erfindung liegt daher die Aufgabe zugrunde, einen Schußkopf für eine Kernschießmaschine zum Schießen von Gießereikernen oder -formen anzugeben, der insbesondere auch zum Schießen sehr kleiner Kerne geeignet ist.

Der erfindungsgemäße Schußkopf löst die voranstehende Aufgabe durch die Merkmale des Patentanspruches 1. Danach ist der in Rede stehende Schußkopf derart ausgebildet, daß innerhalb des Schußkopfes ein sich im wesentlichen von der Unterkante des maximal eingetauchten Auslaßorgans bzw. von dem durch das Auslaßorgan definierten Füllstand bis zu den Schußdüsen erstreckendes Kernsandleitsystem mit sich zu den Schußdüsen erstreckenden Kanälen ausgebildet ist und daß die Wandungen der Kanäle auf der den Schußdüsen abgewandten Seite keilförmig zusammenlaufen.

In erfindungsgemäßer Weise ist erkannt worden, daß der in den Schußkopf zu füllende Kernsand nebst Bindemittel zunächst einmal eine Mindestfüllhöhe erreichen muß, damit ein Einfüllen mit der beispielsweise aus der DE 41 28 952 C1 bekannten Einfülleinrichtung sowie ein anschließendes Glattstreichen des eingefüllten Sandes überhaupt möglich ist. Damit nun die zum Schießen erforderliche Druckluft nicht durch eine große Menge an Kernsand hindurchdringen muß, ist in erfindungsgemäßer Weise innerhalb des Schußkopfes ein Kernsandleitsystem ausgebildet, welches sich im wesentlich von der Unterkante des maximal eingetauchten Auslaßorgans der Füllvorrichtung bzw. von dem durch das Auslaßorgang definierten Füllstand bis zu der Schußplatte bzw. den Schußdüsen erstreckt. Mit anderen Worten beginnt das Kernsandleitsystem bereits auf der Höhe der Sandoberfläche des eingefüllten Kernsandes bzw. knapp darunter, so daß sowohl der Kernsand als auch die zum Schießen erforderliche Druckluft durch das Kernsandleitsystem bereits zumindest weitgehend kanalisiert wird. Des weiteren ist hier von ganz besonderer Bedeutung, daß das Kernsandleitsystem ein doch ganz erhebliches Volumen einnimmt, um das das Volumen des zum Schießen erforderlichen Kernsandes bei gleichbleibender Füllstandshöhe verringert ist. Bereits dies begünstigt das Schießen insbesondere kleiner Kerne ganz erheblich, wobei die Gefahr einer Alterung des Bindemittels einerseits und einer ungewollten Vorverdichtung aufgrund mehrfacher Druckluftbeaufschlagung andererseits ganz erheblich verringert ist.

Es ist von Vorteil, wenn das Kernsandleitsystem sich zu den Schußdüsen erstreckende Kanäle aufweist. Dabei bilden diese Kanäle eine Zwangsführung für den Kernsand. Jeder dieser Kanäle könnte zu jeweils einer Schußdüse führen, wobei es je nach Geometrie des zu schießenden Kerns durchaus auch möglich ist, zwei oder mehrere nebeneinander liegende Schußdüsen über einen Kanal sowohl mit Kernsand als auch mit Druckluft zu versorgen.

Hinsichtlich einer besonders wirkungsvollen Aufteilung des in den Schußkopf einzufüllenden Sandes und auch hinsichtlich einer beim Schießen erforderlichen, in etwa gleichmäßigen Luftverteilung ist es von Vorteil, wenn die Wandungen der Kanäle auf der den Schußdüsen abgewandten Seite keilförmig zusammenlaufen. Dieses Zusammenlaufen sorgt für eine Trennung des einzufüllenden Sandes und spaltet auch den in Richtung der Schußdüsen gerichteten Luftstrom in einzelne Teilströme auf.

Im Konkreten könnten sich die Kanäle zu den Schußdüsen hin vorzugsweise trichterförmig verjüngen, was insbesondere dann der Fall ist, wenn die Kanäle jeweils zu einer Schußdüse führen.

Zur Vermeidung eines innerhalb des Schußkopfes bzw. durch das Kernsandleitsystem hervorgerufenen hohen Strömungswiderstandes einerseits hinsichtlich des Sandes und andererseits hinsichtlich der zum Schießen erforderlichen Druckluft ist es von weiterem Vorteil, wenn das Kernsandleitsystem bzw. dessen Wandungen glatte Gleitflächen aufweisen, an denen der Kernsand und die Druckluft ungehindert vorbeiströmen kann. So könnten die Wandungen des Kernsandleitsystems beispielsweise mit einer besonderen Gleitschicht beschichtet sein.

Hinsichtlich einer besonders stabilen Ausgestaltung des Kernsandleitsystems einerseits und hinsichtlich einer besonders einfachen Fertigung des "Innenlebens" des Schußkopfes andererseits ist es von ganz besonderem Vorteil, wenn die Bereiche zwischen den Wandungen aus Vollmaterial gebildet sind. Um das Volumen dieses Vollmaterials ist das zum Füllen mit Kernsand bereitstehende Volumen innerhalb des Schußkopfes verringert, so daß zum Schießen sehr kleiner Kerne ein Kernsandleitsystem mit großem Volumen und zum Schießen großer Kerne ein Kernsandleitsystem mit relativ geringem Volumen erforderlich ist. Jedenfalls wird das in dem Bereich zwischen Schußplatte bzw. Schußdüsen und dem durch das Auslaßorgan der Füllvorrichtung vorgegebenen Füllstand zum Füllen mit Kernsand nebst Bindemittel zur Verfügung stehende Volumen durch das Kernsandleitsystem ganz erheblich reduziert, so daß sich der Durchsatz an Kernsand in diesem Bereich erhöht und es ausgeschlossen ist, daß Sand durch mehrfache Druckbeaufschlagung bereits innerhalb des Schußkopfes vorverdichtet wird.

In weiter vorteilhafter Weise könnten der Schußkopf und die Wandung bzw. Bereiche zwischen den Kanälen des Kernsandleitsystems sowie die Kanäle selbst derart dimensioniert sein, daß die durch das Auslaßorgan bis zum Füllstand einbringbare Füllmenge an Kernsand zum Schießen lediglich eines einzigen Kernes ausreicht. Durch diese Maßnahme wäre letztendlich gewährleistet, daß eine Mehrfachbeaufschlagung des innerhalb des Schußkopfes als quasi Reservoir befindlichen Kernsandes durch die zum Schießen erforderliche Druckluft ausgeschlossen ist. Der mit Druckluft beaufschlagte Kernsand wird vielmehr nahezu insgesamt durch die Schußdüsen hindurchgeschossen, wobei stets eine Mindestreserve im Bereich vor den einzelnen Schußdüsen zu halten ist, damit nämlich bei ungleichmäßiger Füllung nicht etwa eine der Schußdüsen mit Kernsand unterversorgt ist. Schließlich könnte das Kernsandleitsystem zur Anpassung auf Füllmengendifferenzen bzw. Schußgewichtsdifferenzen zwischen 60 kg und 1 kg dienen, wobei bei gleichbleibenden Außenmaßen des Schußkopfes lediglich das "Innenleben", d.h. das Kernsandleitsystem nebst Anordnung der Schußdüsen, zu modifizieren ist.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im allgemeinen bevorzugte Ausgestaltungen und Weiterbildungen der Lehre erläutert. In der Zeichnung zeigt
- Fig. 1: in einer schematischen Draufsicht ein Ausführungsbeispiel eines nach oben geöffneten Schußkopfes,
- Fig. 2: in einer geschnittenen Seitenansicht, schematisch, den Gegenstand aus Fig. 1 im Schnitt entlang der Linie II-II und
- Fig. 3: in einer geschnittenen Seitenansicht, schematisch, den Gegenstand aus Fig. 1 im Schnitt entlang der Linie III-III.

Die Figuren zeigen gemeinsam einen Schußkopf für eine in den Figuren nicht gezeigte Kernschießmaschine zum Schießen von Gießereikernen oder -formen. Der Schußkopf weist eine einlaßseitige Öffnung 1 zum wahlweisen Anschluß einer mit einem Auslaßorgan in den Schußkopf eintauchenden, den Füllstand vorgebenden Füllvorrichtung oder eines zur abdichtenden Druckluftbeaufschlagung dienenden Spannkopfes auf, wobei zwischen dem Schußkopf und dem Spannkopf ein als Spaltfilter bezeichneter, zur Verwirbelung der Druckluft dienender Filter vorgesehen sein kann. Am auslaßseitigen Ende 2 ist eine Schußdüsen 3 aufweisende Schußplatte 4 vorgesehen.

In erfindungsgemäßer Weise ist innerhalb des Schußkopfes ein sich im wesentlichen von der Unterkante des in den Figuren nicht gezeigten, maximal eingetauchten Auslaßorgans bzw. von dem durch das Auslaßorgan definierten Füllstand 5 bis zu den Schußdüsen 3 erstreckendes Kernsandleitsystem 6 ausgebildet, wobei dieses Kernsandleitsystem 6 das für den Kernsand zur Verfügung stehende Volumen ganz erheblich verringert.

Dieses Kernsandleitsystem 6 weist sich zu den Schußdüsen 3 erstreckende, eine Zwangsführung für den Kernsand bildende Kanäle 7 auf, wobei diese Kanäle 7 entweder zu einer einzigen Schußdüse 3 oder gleich zu mehreren Schußdüsen 3 führen können. Die Kanäle 7 verjüngen sich zu den Schußdüsen 3 zumindest in einer Richtung, so daß eine in etwa trichterförmige Wirkung auftritt.

Auf der den Schußdüsen 3 abgewandten Seite laufen die Wandungen 8 der Kanäle 7 keilförmig zusammen, so daß eine Aufteilung einerseits des einzufüllenden Kernsandes und andererseits der zum Schießen erforderlichen Druckluft - zwangsweise - stattfindet.

Eine Verringerung des Strömungswiderstandes wird dadurch erreicht, daß die Wandungen 8 glatte Gleitflächen aufweisen, die entweder poliert sein können oder mit einer besonderen Gleitschicht versehen sind.

In den Figuren ist des weiteren angedeutet, daß die Bereiche zwischen den Wandungen 8 aus Vollmaterial bestehen. Bei dem hier gewählten Ausführungsbeispiel ist von ganz besonderer Bedeutung, daß der Schußkopf und die Wandungen 8 bzw. Bereiche zwischen den Kanälen 7 sowie die Kanäle 7 selbst derart dimensioniert sind, daß die durch das in den Figuren nicht gezeigte Auslaßorgan bis zum Füllstand 5 einbringbare Füllmenge an Kernsand zum Schießen eines Kerns ausreicht, wobei stets ein gewisser Sandüberschuß vorzusehen ist, dmit nämlich eine der Schußdüsen 3 bei ungleichmäßigem Befüllen nicht etwa mit Sand unterversorgt ist.

Schließlich dient das im erfindungsgemäßen Schußkopf vorgesehene Kernsandleitsystem 6 zur Anpassung auf Füllmengendifferenzen bzw. Schußgewichtsdifferenzen zwischen etwa 60 kg und 1 kg, so daß bei gleichen Außenabmessungen des Schußkopfes sowohl sehr große und schwere als auch kleine Kerne geschossen werden können.

Abschließend sei hervorgehoben, daß das voranstehend lediglich beispielhaft erläuterte Ausführungsbeispiel die erfindungsgemäße Lehre lediglich erläutert, jedoch nicht auf das Ausführungsbeispiel einschränkt.

## Patentansprüche

1. Schußkopf für eine Kernschießmaschine zum Schießen von Gießereikernen oder -formen, mit einer einlaßseitigen Öffnung (1) zum wahlweisen Anschluß einer mit einem Auslaßrogan in den Schußkopf eintauchenden, den Füllstand (5) vorgebenden Füllvorrichtung oder eines zur abdichtenden Druckluftbeaufschlagung dienenden Spannkopfes und einer auslaßseitig angeordneten, Schußdüsen (3) aufweisenden Schußplatte (4),
**dadurch gekennzeichnet,** daß innerhalb des Schußkopfes ein sich im wesentlichen von der Unterkante des maximal eingetauchten Auslaßorgans bzw. von dem durch das Auslaßorgan definierten Füllstand (5) bis zu den Schußdüsen (3) erstreckendes Kernsandleitsystem (6) mit sich zu den Schußdüsen (3) erstreckenden Kanälen (7) ausgebildet ist und daß die Wandungen (8) der Kanäle (7) auf der den Schußdüsen (3) abgewandten Seite keilförmig zusammenlaufen.

2. Schußkopf nach Anspruch 1, dadurch gekennzeichnet, daß jeder Kanal (7) zu mindestens einer Schußdüse (3) führt.

3. Schußkopf nach Anspruch 1 oder 2, dadurch gekennzeichnet, daß sich die Kanäle (7) zu den Schußdüsen (3) hin vorzugsweise trichterförmig verjüngen.

4. Schußkopf nach einem der Ansprüche 1 bis 3, dadurch gekennzeichnet, daß das Kernsandleitsystem (6) bzw. dessen Wandungen (8) glatte Gleitflächen aufweisen.

5. Schußkopf nach einem der Ansprüche 1 bis 4, dadurch gekennzeichnet, daß die Bereiche zwischen den Wandungen (8) aus Vollmaterial gebildet ist.

6. Schußkopf nach einem der Ansprüche 1 bis 5, dadurch gekennzeichnet, daß der Schußkopf und die Wandungen (8) bzw. Bereiche zwischen den Kanälen (7) sowie die Kanäle (7) derart dimensioniert sind, daß die durch das Auslaßorgan bis zum Füllstand (5) einbringbare Füllmenge an Kernsand zum Schießen lediglich eines Kerns ausreicht.

7. Schußkopf nach Anspruch 6, dadurch gekennzeichnet, daß das Kernsandleitsystem (6) zur Anpassung auf Füllmengendifferenzen bzw. Schußgewichtsdifferenzen zwischen 60 kg und 1 kg dient.

## Claims

1. Blasting head for a core blasting device, for blasting foundry cores or moulds, with an aperture (1) on the inlet side for selective connection of a filling device, of which an outlet member is inserted into the blasting head and which determines the fill level (5), or of a clamping head which acts in a sealing manner on pressurised air, and a blasting plate (4) which has blasting nozzles (3) and is disposed at the outlet side,
characterised in that a core sand conducting system (6) which is formed inside the blasting head and which extends, substantially, from the lower edge of the outlet member inserted to the maximum, or from the fill level (5) which is defined by the outlet member, to the blasting nozzles (3), is provided with channels (7) which extend to the blasting heads (3); and in that the walls (8) of the channels (7) converge in a wedge-shaped manner on the side which is facing away from the blasting nozzles (3).

2. Blasting head according to Claim 1, characterised in that each channel (7) leads to at least one blasting nozzle (3).

3. Blasting head according to Claim 1 or 2, characterised in that the channels (7) taper towards the blasting nozzles (3), advantageously in a hopper-shaped manner.

4. Blasting head according to any one of Claims 1 to 3, characterised in that the core sand conducting system (6) or the walls (8) thereof have smooth sliding surfaces.

5. Blasting head according to any one of CLaims 1 to 4, characterised in that the areas between the walls (8) are formed of solid material.

6. Blasting head according to any one of Claims 1 to 5, characterised in that the dimensions of the blasting head and the walls (8) or of areas between the channels (7) and the channels (7) are such that the filling amount of core sand which can be introduced via the outlet member up to the fill level (5) is sufficient for blasting only one core.

7. Blasting head according to Claim 6, characterised in that the core sand conducting system (6) serves for adaptation to filling amount differences or blasting weight differences between 60 kg and 1 kg.

## Revendications

1. Tête de soufflage pour une machine à tirer les noyaux ou les moules de fonderie, présentant une ouverture (1) située du côté d'admission en vue de la connexion facultative soit d'un appareil d'alimentation plongeant par un organe de décharge dans la tête de soufflage et définissant le niveau de remplissage (5), soit d'une tête de serrage servant à l'admission étanche d'air comprimé et d'une plaque de soufflage (4) présentant des buses de soufflage (3) placées du côté de décharge,
caractérisée en ce qu'au sein de la tête de soufflage est formé un système de guidage (6) de sable à noyaux s'étendant sensiblement depuis l'arrête inférieure de l'organe de décharge enfoncé au maximum, ou depuis le niveau de remplissage (5) défini par l'organe de décharge jusqu'aux buses de soufflage (3) avec des canaux (7) s'étendant jusqu'aux buses de soufflage (3), et en ce que les parois (8) des canaux (7) convergent en forme de coin sur le côté opposé aux buses de soufflage (3).

2. Tête de soufflage selon la revendication 1,
caractérisée en ce que chaque canal (7) aboutit à une buse de soufflage (3) au moins.

3. Tête de soufflage selon les revendications 1 ou 2,
caractérisée en ce que les canaux (7) se rétrécissent de préférence en entonnoir en direction des buses de soufflage (3).

4. Tête de soufflage selon l'une des revendications 1 à 3,
caractérisée en ce que le système de guidage du sable à noyaux (6) ou encore les parois (8) de celui-ci présentent des surface de frottement lisses.

5. Tête de soufflage selon l'une des revendications 1 à 4,
caractérisée en ce que la région située entre les parois (8) est formée d'un matériau plein.

6. Tête de soufflage selon l'une des revendications 1 à 5,
caractérisée en ce que la tête de soufflage et les parois (8), ou encore des région situées entre les canaux (7) ainsi que les canaux (7) eux-mêmes sont dimensionnés de manière telle que la quantité de sable à noyaux qui peut être délivrée par l'organe de décharge jusqu'au niveau de remplissage (5) ne suffit qu'au tirage d'un seul noyau.

7. Tête de soufflage selon la revendication 6,
caractérisée en ce que le système de guidage de sable à noyaux (6) permet l'adaptation à des différences de quantités de remplissage ou de poids de tirage de 60 kg à 1 kg.
